# EUROPÄISCHE PATENTSCHRIFT

(11) **EP 1 932 220 B1**
(45) Veröffentlichungstag und Bekanntmachung des Hinweises auf die Patenterteilung: **17.12.2014**
(21) Anmeldenummer: 06792388.8
(22) Anmeldetag: 06.10.2006
(51) Int. Cl.: H01R 13/66, H01P 1/26, H01R 13/622, H01R 13/623, H01R 13/506, H01R 13/516

(54) **STECKVERBINDUNG EINES ABSCHLUSSSTECKER FÜR ANTENNENANLAGEN**
ELECTRICAL CONNECTION OF A TERMINATOR ON AN ANTENNA SYSTEMS
CONNEXION D'UN TERMINATEUR SUR UN CIRCUIT D'ANTENNES

(30) Priorität: 07.10.2005 DE 102005048248
(43) Veröffentlichungstag der Anmeldung: 18.06.2008
(73) Patentinhaber: Amphenol-Tuchel Electronics GmbH, 74080 Heilbronn (DE)
(72) Erfinder: CARLE, Michael, 74081 Heilbronn (DE); ZENKER, Jörg, 74670 Forchtenberg (DE)
(74) Vertreter: Wagner, Karl H.
(86) Internationale Anmeldenummer: PCT/EP2006/009686
(87) Internationale Veröffentlichungsnummer: WO 2007/042218

(56) Entgegenhaltungen:
- US-A- 5 484 298
- US-A1- 2004 014 363

## Beschreibung

Die Erfindung bezieht sich auf eine Steckverbindung gemäß dem Oberbegriff des Anspruchs 1. Die Steckverbindung wird durch einen ersten Steckverbinder und einen zweiten Steckverbinder gebildet. Die Erfindung bezieht sich ferner auf den ersten Steckverbinder und auch den zweiten Steckverbinder, die derart ausgebildet sind, dass eine Kostenreduzierung erreicht werden kann.

Zur Herstellung einer Steckverbindung werden entsprechend ausgebildete erste und zweite Steckverbinder miteinander dadurch in Eingriff gebracht, dass sie ineinander oder aufeinander gesteckt werden. Zur Vereinfachung der Beschreibung sei angenommen, dass der erste Steckverbinder, wie dies häufig bei Antennenanlagen der Fall ist, einer an einem Gerät angeordneter Steckverbinder, im Allgemeinen ein Buchsensteckverbinder, ist, während der zweite Steckverbinder als ein "Stecker" ausgebildet ist, der in den Buchsensteckverbinder gesteckt wird. In der Antennentechnik wird dieser "Stecker" häufig als Abschlussstecker bezeichnet, da er vielfach irgendeine elektronische Schaltung, beispielsweise einen Widerstand, enthält, um das mit einer Antenne zusammenarbeitende Gerät beispielsweise mit dem richtigen Abschlusswiderstand zu versehen.

Bei Steckverbindungen allgemein, insbesondere auch bei der in Antennenanlagen verwandten Steckverbindertechnik wird nach dem Einstecken des Abschlusssteckverbinders eine auf dem Abschlussstecker vorhandene separate Verriegelungsmutter, die beispielsweise auf dem Abschlusssteckverbinder drehbar gelagert ist, auf einen Teil des Buchsensteckverbinders aufgeschraubt. Diese Verschraubung erfolgt im Allgemeinen nachdem zunächst der Abschlussstecker mit der am Isolierkörper des Abschlusssteckers vorgesehenen Codiersteg richtig in den Isolierkörper des Buchsensteckverbinders eingesetzt ist, so dass beim Aufschrauben der Verriegelungsmutter auf den Buchsensteckverbinder die richtige Positionierung von Buchsensteckverbinder und Abschlussstecker beibehalten wird.

Zum Stand der Technik sei auch auf die US 2004/014363 A1 und US 5 484 298 hingewiesen.

Die US 2004/014363 A1 beschreibt einen ein Abschlussteckergehäuse aufweisenden Abschlusstecker wobei einstückig mit dem Steckergehäuse ausgebildete Befestigungsmittel zur Befestigung des Abschlusssteckers an einem Buchsensteckverbinder und ferner ein Isolierkörper vorgesehen sind. Erfindungsgemäß unterscheidet sich der Gegenstand des Anspruchs 1 von dem aus der US 2004/014363 A1 bekannten Abschlussstecker dadurch, dass der Isolierkörper drehbar im Steckverbindergehäuse gelagert ist, und zwar zur Halterung von Kontaktelementen, die mit entsprechenden Kontaktelementen in einem Buchsensteckverbinderisolierkörper in Eingriff bringbar sind.

US 5 484 298 A zeigt ebenfalls einen Abschlussstecker mit zwei Kontaktelementen, wobei jedoch der Isolierkörper beim Abschlussstecker gemäß US 5 484 298 A wie auch bei der US 2004/014363 A1 nicht drehbar gelagert ist.

Die Erfindung sieht also einen Abschlusssteckverbinder gemäß Anspruch 1 vor, wobei bevorzugte Ausgestaltungen der Erfindung in den Unteransprüchen 2 bis 14 angegeben sind.

Zur Kostenreduzierung und zur Vereinfachung einer Steckverbindung sieht die Erfindung vor, dass speziell ein Abschlussstecker ein Steckergehäuse aufweist, welches an seinem in Steckrichtung vorderen Ende ein Gewinde besitzt, welches in ein Gegengewinde am Buchsensteckverbinder einschraubbar ist, und wobei ferner ein Isolierkörper des Abschlusssteckers in dem Steckergehäuse drehbar angeordnet ist.

Erfindungsgemäß ist es möglich, insbesondere mit der erwähnten Schraubverriegelung, einen dichten Steckverbinder zu erhalten, bei dem der Isolierkörper des Abschlusssteckers positionsunabhängig im vorzugsweise einteiligen Gehäuse des Abschlusssteckers aufgenommen ist. Das vorzugsweise als Außengewinde vorgesehene Gewinde ist einteilig am Steckergehäuse angeformt. Durch die frei drehbare Positionierung des Isolierkörpers im Gehäuse des Abschlusssteckers und durch die Ausbringung des Codierstegs am Isolierkörper, wird die Verriegelung des Gehäuses ohne separate Verriegelungsmutter und somit ein einteiliges Abschlusssteckergehäuse ermöglicht.

Erfindungsgemäß ist das Gehäuse des Abschlusssteckers zum einen direkt mit dem Verriegelungsgewinde versehen, und ferner dienen zur Aufnahme des Isolierkörpers im Gehäuse mehrere, am Isolierkörper ausgebildete Rasthaken, die nach der Montage in einer Nut des Gehäuses einrasten, so dass der Isolierkörper frei axial um die Gehäuseachse drehbar gelagert ist. Das Gehäuse des Abschlusssteckers kann somit einteilig ohne eine Verriegelungsmutter zu benötigen, ausgeführt werden, wobei durch die axiale Drehbarkeit des Isolierkörpers im Gehäuse sozusagen die Funktion von Gehäuse und Verriegelung vereinigt ist.

Weitere Vorteile, Ziele und Einzelheiten ergeben sich aus der Beschreibung eines Ausführungsbeispiels anhand der Zeichnung; in der Zeichnung zeigt:
- Fig. 1: einen Axialschnitt durch eine Steckverbindung, bestehend aus einem ersten und zweiten Steckverbinder, nämlich einem gehäusefesten Buchsensteckverbinder und einem Abschlussstecker;
- Fig. 2: den Abschlussstecker gemäß Fig. 1 ohne den Buchsensteckverbinder in einer schematischen perspektivischen, teilweise geschnittenen Ansicht;
- Fig. 3: einen Axialschnitt längs der Linie 3-3 in Fig. 6 durch den Steckverbinder gemäß Fig. 2;
- Fig. 4: einen Axialschnitt durch das Gehäuse des Abschlusssteckers gemäß den Figuren 1 bis 3;
- Fig. 5: eine perspektivische Ansicht des Abschlusssteckers gemäß den Figuren 1 bis 3;
- Fig. 6: eine schematische Stirnansicht des Abschlusssteckers gemäß Fig. 5;
- Fig. 7: eine Einzelheit der Figuren 1 bis 3, nämlich den Isolierkörper des Abschlusssteckers mit eingesetzten Kontakten;
- Fig. 8: eine Ansicht des Isolierkörpers der Fig. 7 von links; und
- Fig. 9: eine perspektivische Ansicht des Isolierkörpers gemäß Fig.7.

In Fig. 1 ist eine Steckverbindung 10 im Schnitt dargestellt, die aus einem ersten Steckverbinder 11 und einem zweiten Steckverbinder 12 aufgebaut ist. Der erste Steckverbinder 11 kann auch als Gegensteckverbinder, Gehäusesteckverbinder oder einfach als Gegenstück bezeichnet werden, wird aber in der folgenden Beschreibung, ohne dass dies einschränkend zu verstehen ist, als Buchsensteckverbinder 11 bezeichnet. Der zweite Steckverbinder ist im Ausführungsbeispiel als mit dem Buchsensteckverbinder zusammenarbeitender Stecker ausgebildet und wird im Folgenden einfach als Abschlussstecker 12 bezeichnet. Der Buchsensteckverbinder 11 ist in Fig. 1 benachbart zu einer Gerätewand 14 dargestellt. Diese Gerätewand 14 kann zu einem beliebigen Gerät gehören, und ist im Falle eines hier beschriebenen Antennen-Abschlusssteckers ein bei der Verschaltung von Antennen eingesetztes Gerät. Der Buchsensteckverbinder 11 weist ein Buchsensteckverbindergehäuse 16 auf, an dessen Außenumfang eine Dichtung 15 vorgesehen ist, die bei Befestigung des Gehäuses 16 an der Gerätewand 14 an dieser zur Anlage kommt und so eine Abdichtung vorsieht. Die Dichtung sitzt an einem Ringvorsprung 25 des Gehäuses 16.

Das Gehäuse 16 bildet eine, das Gehäuse 16 durchsetzende Öffnung 17, die an beiden Enden offen ist. In der Öffnung 17 ist eine sich radial erstreckende Anschlagringfläche 18 gebildet und zwar dadurch, dass die Öffnung 17 unterschiedliche Abschnitte besitzt und zwar einen Öffnungsabschnitt 19 mit einem mittleren Durchmesser, einen Öffnungsabschnitt 20 mit einem kleineren Durchmesser und einen Öffnungsabschnitt 21 mit einem größeren Durchmesser. An den Öffnungsabschnitt 21 schließt sich noch ein mit 22 bezeichneter Gewindeabschnitt an.

Neben der Anschlagringfläche 18 wird noch eine Anschlagringfläche 23 am Übergang von Ringabschnitt 20 zu Ringabschnitt 21 gebildet, die in Radialrichtung verläuft. An der Ringfläche 18 liegt eine Dichtscheibe 30 an.

Der Buchsensteckverbinder 11 enthält innerhalb seines Gehäuses 16 einen Buchsensteckverbinderisolierkörper 26, der einen unterschiedlichen Durchmesser aufweisende in Axialrichtung verlaufende Abschnitte aufweist. Aus dem einen größeren Durchmesser besitzenden in Fig. 1 linken Abschnitt ragen Kontaktelemente 27 des Isolierkörpers 26 heraus. Dieser linke Abschnitt liegt an der Anschlagringfläche 18 an, so dass der Einsetzweg des Isolierkörpers 26 in das Gehäuse 16 begrenzt ist. Der an den linken Abschnitt anschließende, einen kleineren Durchmesser besitzende Abschnitt liegt zum Teil mit seinem Umfang am Öffnungsabschnitt 20 an und ragt in einen Längsbereich der durch die einen größeren Durchmesser besitzenden Abschnitte 21 und 22 gebildet ist, um in etwa auf dem gleichen Axialabstand mit dem in Fig. 1 rechts gelegenen Ende des Gehäuses 16 zu enden. Wie in Fig. 2 gezeigt, ragt der Abschlussstecker 12 teilweise in einen Ringraum 90 hinein, der durch den, den kleineren Durchmesser besitzenden Abschnitt des Isolierkörpers 26 und die Öffnungsabschnitte 21 und 22 gebildet ist. In dem Öffnungsabschnitt 22 ist ein der Einfachheit halber auch mit 22 bezeichnetes Innengewinde eingeschnitten.

### Der Abschlussstecker 12

Der Abschlussstecker 12 besteht im Wesentlichen aus dem im Einzelnen in Fig. 4 gezeigten Abschlusssteckergehäuse 40 und einem in dieses eingesetzten in den Figuren 1 bis 9 gezeigten Abschlusssteckerisolierkörper 41.

Das vorzugsweise einstückige Abschlusssteckergehäuse 40, vgl. dazu Fig. 4, weist eine sich längs erstreckende Öffnung 42 auf, die durch eine Wand 52 abgeschlossen ist. Die Öffnung 42 bildet mehrere unterschiedlich lange und unterschiedliche Durchmesser aufweisende Öffnungsabschnitte, nämlich den, den größten Durchmesser aufweisenden Öffnungsabschnitt 43, einen daran anschließenden einen kleineren Durchmesser aufweisenden Öffnungsabschnitt 44 und daran anschließend wiederum einen, einen größeren Durchmesser aufweisenden Öffnungsabschnitt 45 auf, an den sich schließlich der letzte, einen Durchmesser wie der Öffnungsabschnitt 44 aufweisende Öffnungsabschnitt 46 anschließt, der durch die Wand 52 abgeschlossen ist. Durch die unterschiedliche Durchmesser besitzenden Öffnungsabschnitte 43 und 44 werden eine Anlagefläche 47 mit daran anschließender Anlaufschräge 48 gebildet. Ferner bildet der Öffnungsabschnitt 45, der auch als Nut bezeichnet werden kann, eine Halte- bzw. Rastfläche 51. Die das Gehäuse 40 bildende Längswand weist wie in Fig. 4 gezeigt, unterschiedliche Wandstärken auf und bildet am offenen Ende des Gehäuses 40 einen verjüngten Abschnitt 49 an den anschließend mit einem größeren Durchmesser ein Gewinde 50 vorgesehen ist. Im Beeich des Gewindes 50 ist die Wandstärke größer als im verjüngten Abschnitt 49. zwischen dem Abschnitt 49 und dem Gewinde ist eine Abschrägung 55 ausgebildet.

Der Abschlusssteckerisolierkörper 41 besitzt, wie man in den Figuren 7 bis 9 erkennt, einen steckseitigen Ringabschnitt 60 sowie angrenzend daran einen anschlussseitigen Ringabschnitt 62 mit einem etwas geringeren Durchmesser als dieser beim Ringabschnitt 62 vorliegt. Zwischen den beiden Ringabschnitten 60, 62 wird eine radial zur Längsachse des Isolierkörpers 41 verlaufende ringförmige Anlagefläche 64 gebildet, die, wie man z.B. in Fig. 3 erkennt, an der Anlagefläche 47 des Gehäuses 40 anliegt. Einstückig mit dem Ringabschnitt 60 ist ferner eine Codierrippe oder ein Codiersteg 66 vom Ringabschnitt 60 in Axialrichtung wegragend am Umfang ausgebildet. In die entgegengesetzte Richtung dazu ragen drei Rastarme 67 über die in Fig. 7 mit 73 bezeichnete Stirnfläche des Isolierkörpers 41 hinaus.

Ferner sind in Ausnehmungen des Isolierkörpers 41 zwei Kontakte 70, 71 eingesetzt, die mit ihren Anschlussenden über die Stirnfläche 73 hinausragen, während die mit dem Buchsensteckverbinder 11 zusammenarbeitenden Enden der Kontakte 70, 71 über eine Stirnfläche 74 (Fig. 9) hinausragen und zwar ähnlich wie der Codiersteg 66.

In Fig. 2 ist ferner dargestellt, dass an die Kontakte 70, 71 eine Abschlussschaltung 72 angeschlossen sein kann, beispielsweise ein Abschlusswiderstand.

Der Isolierkörper 41 kann, wie man in den Figuren 1 bis 3 und 6 erkennt, in das Gehäuse 40 eingeschoben werden. Beim Einsetzvorgang gleiten die Außenumfangsoberflächen der Ringabschnitte 60 und 62 an den entsprechenden Öffnungsabschnitten 43 und 44 des Gehäuses entlang und sehen so eine präzise Führung vor. Zu Beginn des Einsetzvorgangs des Isolierkörpers 41 in das Gehäuse 40 stoßen die Schrägkanten 75 der Rasthaken 67 auf die Anlaufschräge 48 und werden so elastisch nach innen gebogen, bis sie in die Ringnut 45 einschnappen können um dann mit ihren Rastflächen 68 auf der Halte- und Rastfläche 51 des Gehäuses 40 zur Auflage zu kommen. Auch liegt in diesem Zustand die Ringanlagefläche 64 des Isolierkörpers 41 an der Anlagefläche 47 an. Die genauen Abmessungen sind dabei derart gewählt, dass der Isolierkörper 41 im Gehäuse 40 axial gehalten, aber drehbar gelagert ist.

Zur Montage des Abschlusssteckers 12 auf dem Buchsensteckverbinder 11 wird letzterer, wie bereits oben erwähnt, in den vom Buchsensteckverbinder 11 gebildeten Ringraum eingesetzt. Dabei wird die Codierrippe 66 mit einer entsprechenden Öffnung in dem Isolierkörper 26 in Ausrichtung gebracht und teilweise eingesetzt. Sodann wird das Gehäuse 40 gedreht bis eine von der Vorderkante des Gehäuses 40 gebildete Dichtfläche 28 mit hinreichender Festigkeit an der Dichtscheibe 30 durch die Schraubbewegung zur Anlage kommt. Beim Drehen des Abschlusssteckergehäuses 40 verbleibt der Isolierkörper 41 in der durch die Codierrippe 66 gewählten Position und wird weiter entsprechend der Drehung des Gehäuses 40 in den Isolierkörper 41 eingesetzt, da sich das Gehäuse 40 gegenüber dem Isolierkörper 41 verdrehen kann.

Sowohl das Gehäuse 16 wie auch das Gehäuse 40 bestehen aus Metall oder metallisiertem Kunststoff.

Ferner ist beim dargestellten Ausführungsbeispiel der Isolierkörper 41 frei drehbar, und zwar vorzugsweise um mehr als 360°.

Sollte eine Bajonettverbindung am ersten und zweiten Steckverbinder ausgebildet sein, so könnte der erforderliche Drehwinkel auch kleiner als 360° sein und zwar entsprechend dem Ausmaß der für die Bajonettverbindung erforderlichen Drehung.

## Patentansprüche

1. Steckverbindung (10) umfassend einen Abschlussstecker (12) und einen Buchsensteckverbinder (11) wobei der Abschlussstecker aufweist :
ein Abschlusssteckergehäuse (40);
einstückig mit dem Abschlusssteckergehäuse (40) ausgebildete Befestigungsmittel (50) zur Befestigung des Abschlusssteckers (12) an einem Buchsensteckverbinder (11); und
ein Isolierkörper (41), im Abschlusssteckergehäuse (40) gelagert ist, zur Halterung von Kontaktelementen (70, 71), die mit entsprechenden Kontaktelementen in einem Buchsensteckverbinderisolierkörper (26) in Eingriff bringbar sind und **dadurch gekennzeichnet dass** das Abschlusssteckergehäuse (40) gegenüber dem Isolierkörper (41) verdrehbar ist.

2. Steckverbindung (10) nach Anspruch 1, wobei das Abschlusssteckergehäuse (40) einteilig, ohne separate Verriegelungsmutter, ausgebildet ist.

3. Steckverbindung (10) nach Anspruch 1 oder 2, wobei die Befestigungsmittel als ein Gewinde (50) ausgebildet sind, welches mit einem an einem Buchsensteckverbindergehäuse (16) ausgebildeten Gewinde (22) verschraubbar ist.

4. Steckverbindung (10) nach Anspruch 3, wobei das Gewinde am Abschlusssteckergehäuse (40) ein Außengewinde (50) ist, das mit einem Innengewinde (22) des Buchsensteckverbindergehäuses (16) in Eingriff bringbar ist.

5. Steckverbindung (10), nach einem oder mehreren der vorherigen Ansprüche, wobei am Abschlusssteckergehäuse (40) zum offenen Ende des Steckverbindergehäuses hin sich ein verjüngter Abschnitt (49) weg erstreckt.

6. Steckverbindung (10), nach einem oder mehreren der vorherigen Ansprüche, wobei das Abschlusssteckergehäuse (40) eine Öffnung (42) bildet, die eine Nut (45) aufweist, die für den Abschlusssteckerisolierkörper (41) eine axiale Halterung vorsieht.

7. Steckverbindung (10), nach Anspruch 6, wobei die Nut (45) eine Halte- bzw. Rastfläche (51) aufweist und wobei die Öffnung (42) ferner eine Anlagefläche (47) definiert, die mit einer Ringanlage oder Ringlagerfläche (64) zusammenwirkt, um so den Abschlusssteckerisolierkörper (41) drehbar innerhalb des Abschlusssteckergehäuses (40) zu lagern, aber gleichzeitig nur eine geringfügige Axialbewegung zuzulassen..

8. Steckverbindung (10), nach einem oder mehreren der vorherigen Ansprüche, wobei der Isolierkörper (41) eine in Steckrichtung verlaufende Codierrippe (66) aufweist, und in Gegenrichtung verlaufende Rast- bzw. Haltearme (67).

9. Steckverbindung (10), nach einem oder mehreren der vorherigen Ansprüche, wobei die. Haltearme (67) elastisch radial nach innen auslenkbar am Isolierkörper (41) ausgebildet sind.

10. Steckverbindung (10), nach einem oder mehreren der vorherigen Ansprüche, wobei die Haltearme (67) umfangsmäßig versetzt vorgesehen sind.

11. Steckverbindung (10) nach einem oder mehreren der vorherigen Ansprüche, wobei das Abschlusssteckergehäuse (40) vorzugsweise einstückig ausgebildet ist, und vorzugsweise am gegenüberliegenden steckseitigen Ende durch eine Wand abgeschlossen ist.

12. Steckverbindung (10) nach einem oder mehreren der vorherigen Ansprüche, wobei der Isolierkörper (41) im Falle der Befestigung des Abschlusssteckergehäuses (40) an dem Gegensteckverbindergehäuse (11) durch eine Schraubverbindung den Isolierkörper (41) frei drehbar im Abschlusssteckergehäuse (40) aufweist.

13. Steckverbindung (10) nach einem oder mehreren der vorherigen Ansprüche, wobei im Falle der Befestigung des Abschlusssteckergehäuses (40) mittels eines am Anschlusssteckergehäuse und am Gegensteckverbindergehäuse ausgebildeten Bajonettverschlusses der Isolierkörper (41) in dem Umfang drehbar angeordnet ist, der für die sichere Verriegelung des Bajonettverschlusses erforderlich ist.

14. Steckverbindung (10) nach einem oder mehreren der vorherigen Ansprüche, wobei an die Kontakte im Isolierkörper (41) des Abschlusssteckers eine Abschlussschaltung (72), beispielsweise ein Abschlusswiderstand angeschaltet ist.

## Claims

1. A connector assembly (10) comprising a termination plug connector (12) and a socket connector (11) wherein the termination plug connector comprises:
a plug connector housing (40);
mounting means (50) formed unitarily with the plug connector housing (40) for mounting the plug connector (12) at a socket connector (11); and
insulating body (41) supported in the plug connector housing (40) for supporting the contact elements (70, 71) adapted to be brought into engagement with respective contact elements in a socket connector insulating body (26) **characterized in that** the plug connector housing (40) is rotatably mounted with respect to the insulating body (41).

2. A connector assembly (10) as set forth in claim 1, wherein the plug connector housing (40) is of single piece design without a separate locking screw.

3. A connector assembly (10) as set forth in claim 1 or 2, wherein the mounting means are formed as a thread (50) which is adapted to be screwed onto a thread (22) formed on the socket connector housing (16).

4. A connector assembly (10) as set forth in claim 3, wherein the tread at the plug connector housing (40) is an outer thread (50) which can be brought in to engagement with an inner thread (22) of the socket connector housing (16).

5. A connector assembly (10) as set forth in one or more of the preceding claims wherein
a reduced section (49) of the plug connector housing extends towards the open end of the plug connector housing (40).

6. A connector assembly (10) as set forth in one or more of the preceding claims, wherein the plug connector housing (40) forms an opening (42) which comprises a groove (45) which provides an axial support (7) for the plug connector insulating body (41).

7. A connector assembly (10) as set forth in claim 6, wherein said groove (45) comprises a holding or detent surface (51) and wherein the opening (42) further defines an abutment surface (47) which cooperates with an annular abutment or annular abutment surface (64) so as to support the connector insulating body (41) rotatably within the plug connector housing (40), at the same time allowing only a small axial movement.

8. A connector assembly (10) as set forth in one or more of the preceding claims, wherein the insulating body (41) comprises a code rib which extends in the direction of insertion of the plug connector and further comprises detent or holding arms (67) extending in the opposite direction.

9. A connector assembly (10) as set forth in one or more of the preceding claims, wherein the holding arms (67) are formed at the insulating body (41) and are resiliently inwardly deflectable.

10. A connector assembly (10) as set forth in one or more of the preceding claims, wherein the holding arms (67) are offset in circumferential direction.

11. A connector assembly (10) as set forth in one or more of the preceding claims, wherein the plug connector housing (40) is preferably formed as a single piece and is preferably closed by a wall opposite to the plug side end.

12. A connector assembly (10) as set forth in one or more of the preceding claims, wherein the insulating body (41) is fully rotatable within the plug connector housing (40), when the mounting of the plug connector housing (40) at the plug connector housing (11) occurs by means of a screw connection.

13. A connector assembly (10) as set forth in one or more of the preceding claims, wherein in case of mounting the plug connector housing (40) by means of a bayonet connection provided by the plug connector housing and the opposite connector housing, the insulating body (41) is rotatable to the extend which is required for safely locking the bayonet lock.

14. A connector assembly (10) as set forth in one or more of the preceding claims, wherein a termination circuit (72), for example a termination resistor is connected to the contacts in the insulating body (41) of the plug connector.

## Revendications

1. Ensemble connecteur (10) comprenant un connecteur à fiches de terminaison (12) et un socle de connecteur (11), dans lequel le connecteur à fiches de terminaison comprend :
un boîtier de connecteur à fiches (40) ;
des moyens de montage (50) formés d'une seule pièce avec le boîtier de connecteur à fiches (40) pour monter le connecteur à fiches (12) sur un socle de connecteur (11) ; et
un corps isolant (41) supporté dans le boîtier de connecteur à fiches (40) pour supporter les éléments de contact (70, 71) adaptés à être amenés en contact avec des éléments de contact respectifs se trouvant dans un corps isolant de socle de connecteur (26), **caractérisé en ce que** le boîtier de connecteur à fiches (40) est monté à rotation par rapport au corps isolant (41).

2. Ensemble connecteur (10) selon la revendication 1, dans lequel le boîtier de connecteur à fiches (40) est conçu d'une seule pièce sans vis de verrouillage séparée.

3. Ensemble connecteur (10) selon la revendication 1 ou 2, dans lequel les moyens de montage sont munis d'un filetage (50) qui est adapté à être vissé sur un filetage (22) formé sur le boîtier de socle de connecteur (16).

4. Ensemble connecteur (10) selon la revendication 3, dans lequel le filetage au niveau du boîtier de connecteur à fiches (40) est un filetage externe (50) qui peut être amené en contact avec un filetage interne (22) du boîtier de socle de connecteur (16).

5. Ensemble connecteur (10) selon l'une ou plusieurs des revendications précédentes dans lequel
une section réduite (49) du boîtier de connecteur à fiches s'étend en direction de l'extrémité ouverte du boîtier de connecteur à fiches (40).

6. Ensemble connecteur (10) selon l'une ou plusieurs des revendications précédentes, dans lequel le boîtier de connecteur à fiches (40) forme une ouverture (42) qui comprend une gorge (45) qui assure un support axial (7) pour le corps isolant de connecteur à fiches (41).

7. Ensemble connecteur (10) selon la revendication 6, dans lequel la gorge (45) comprend une surface de maintien ou de détente (51) et dans lequel l'ouverture (42) définit en outre une surface de butée (47) qui coopère avec une buté annulaire ou une surface de butée annulaire (64) de façon à supporter le corps isolant de connecteur (41) en rotation dans le boîtier de connecteur à fiches (40), permettant en même temps seulement un petit mouvement axial.

8. Ensemble connecteur (10) selon l'une ou plusieurs des revendications précédentes, dans lequel le corps isolant (41) comprend une nervure de détrompeur qui s'étend dans la direction d'insertion du connecteur à fiches et comprend en outre des bras de détente ou de maintien (67) s'étendant dans la direction opposée.

9. Ensemble connecteur (10) selon l'une ou plusieurs des revendications précédentes, dans lequel les bras de maintien (67) sont formés au niveau du corps isolant (41) et peuvent être écartés vers l'intérieur de façon élastique.

10. Ensemble connecteur (10) selon l'une ou plusieurs des revendications précédentes, dans lequel les bras de maintien (67) sont décalés dans une direction circonférentielle.

11. Ensemble connecteur (10) selon l'une ou plusieurs des revendications précédentes, dans lequel le boîtier de connecteur à fiches (40) est de préférence formé d'une seule pièce et est de préférence fermé par une paroi opposée à l'extrémité du côté des fiches.

12. Ensemble connecteur (10) selon l'une ou plusieurs des revendications précédentes, dans lequel le corps isolant (41) peut être tourné complètement dans le boîtier de connecteur à fiches (40), quand le montage du boîtier de connecteur à fiches (40) sur le boîtier de connecteur à fiches (11) se fait au moyen d'une connexion à vis.

13. Ensemble connecteur (10) selon l'une ou plusieurs des revendications précédentes, dans lequel dans le cas d'un montage du boîtier de connecteur à fiches (40) au moyen d'une connexion à baïonnette assurée par le boîtier de connecteur à fiches et le boîtier de connecteur opposé, le corps isolant (41) peut être tourné de la quantité nécessaire pour verrouiller de façon sûre la baïonnette.

14. Ensemble connecteur (10) selon l'une ou plusieurs des revendications précédentes, dans lequel un circuit de terminaison (72), par exemple une résistance de terminaison, est connecté aux contacts dans le corps isolant (41) du connecteur à fiches.
